# EUROPÄISCHE PATENTSCHRIFT

(11) **EP 3 291 952 B1**
(45) Veröffentlichungstag und Bekanntmachung des Hinweises auf die Patenterteilung: **15.05.2019**
(21) Anmeldenummer: 16716454.0
(22) Anmeldetag: 23.03.2016
(51) Int. Cl.: B26F 1/44

(54) **VORRICHTUNG ZUM STANZEN VON DÜNNWANDIGEN MATERIALIEN**
DEVICE FOR PUNCHING THIN MATERIALS
DISPOSITIF POUR LA DÉCOUPE DE MATERIAUX A ÉPAISSEUR RÉDUITE

(30) Priorität: 06.05.2015 CH 6232015
(43) Veröffentlichungstag der Anmeldung: 14.03.2018
(73) Patentinhaber: Berhalter AG, 9443 Widnau (CH)
(72) Erfinder: SCHUMAN, Dalibor, 9443 Widnau (CH); STEINER, Markus, 9445 Rebstein (CH)
(74) Vertreter: Gachnang, Hans Rudolf
(86) Internationale Anmeldenummer: PCT/CH2016/000050
(87) Internationale Veröffentlichungsnummer: WO 2016/176784

(56) Entgegenhaltungen:
- JP-A- 2009 107 117
- US-A- 4 823 660

## Beschreibung

Gegenstand der Erfindung ist eine Vorrichtung zum Stanzen von dünnwandigen Materialien gemäss Oberbegriff des Patentanspruchs 1.

Das Stanzen dünnwandiger Materialien wie Etiketten aus einem Band aus Papier, Kunststoff, Metallfolie oder Laminat ist beispielsweise aus US 4823660 A bekannt. Solche Etiketten können auch als Flachdeckel auf Lebensmittelbehältern wie Joghurt- und Rahmbecher eingesetzt werden oder auf Alugefässen für Halbkonserven aufgesiegelt werden. Die Etiketten, insbesondere jene aus Papier oder dünnen Kunststofffolien werden auch an Flaschen, insbesondere Bier-, Mineralwasser- und Weinflaschen benötigt. Es handelt sich also um Massenartikel, die nicht nur zu Tausenden, sondern zu Hunderttausenden oder millionenfach gestanzt werden müssen. Für solche riesige Mengen fallen die Werkzeugkosten, d.h. die Kosten für das Stanzwerkzeug nicht sehr stark ins Gewicht, da meist über Jahre die Grösse und Form der Etiketten gleich bleibt. Allfällige Änderungen des Designs, d.h. der Bedruckung haben auf den Stanzvorgang keinen Einfluss und deren Kosten und fallen folglich nur beim Bedrucken des bandförmigen AusgangsMaterials vor dem Stanzen an, nicht jedoch bei den Werkzeugkosten.
Nebst diesen massenweise produzierten und immer gleich bleibenden Etiketten oder Deckeln besteht auch eine Nachfrage nach Kleinmengen, seien es nun einige hundert oder einige tausend Stück. Für Spezialitäten, beispielsweise von Gewerbebetrieben wie Bäckereien, Metzgereien oder nur in kleinen Mengen produzierten Behältern, die etikettiert werden müssen, eignen sich die meistens rotativ arbeitenden Hochleistungsstanzwerkzeuge nicht, da deren Anschaffung bzw. die Änderung der Stanzwerkzeuge mit sehr hohen Kosten verbunden ist.

Es ist aus der JP2009107117 A auch bekannt, mehrlagige Schichten mittels eines Schneidmessers zu durchtrennen. Derartige mehrlagige Schichten werden beim Schneidvorgang gepresst, sodass es erforderlich ist, dass die Schneidauflage für das Schneidmesser in z-Richtung ortsfest ausgeführt ist. Nachteilig kann an dieser Lösung sein, dass die Schneidmesser schnell verschleissen, weil sie nach jedem Schneidvorgang auf die Schneidauflage auftreffen. Es ist zwar grundsätzlich aus der GB 2 092 502 A bekannt, eine federgelagerte Schneidauflage zu verwenden, allerdings kann diese Schneidauflage nur für das Durchtrennen von Verpackungsfolie für Artikel verwendet werden, die mittels einer horizontalen Fördervorrichtung zur Schneidvorrichtung transportiert werden und dann von der Schneidvorrichtung mittels einer Transportvorrichtung in horizontaler Richtung, das heisst, normal zur Schneidrichtung, wegbewegt werden. Die federbelastete Schneidauflage versperrt eine allfällige Ausnehmung in der Matrizenplatte, sodass ausgestanzte Werkstücke wie Etiketten oder Deckel nicht nach dem Stanzvorgang in Schneidrichtung entfernt werden können.

Eine Aufgabe der vorliegenden Erfindung besteht nun darin, eine Vorrichtung zum Stanzen von Kleinmengen von Etiketten und Deckeln, z.B. auf Hochleistungsstanzmaschinen, zu schaffen. Mit anderen Worten, die Aufgabe besteht darin, eine Stanzvorrichtung derart auszubilden, dass sie kostengünstig herstellbar ist und anstelle von teuren Hochleistungsstanzwerkzeugen dennoch auf den vorhandenen Hochleistungsstanzmaschinen eingesetzt werden kann sowie die Schneidwerkzeuge geringem Verschleiss ausgesetzt sind, um beispielsweise aufwändige Wartungsarbeiten am Stanzwerkzeug auf ein Minimum zu beschränken.

Gelöst wird diese Aufgabe durch eine Vorrichtung mit den Merkmalen des Patentanspruchs 1. Vorteilhafte Ausgestaltungen der Vorrichtung sind in den abhängigen Ansprüchen umschrieben.

Eine Vorrichtung zum Stanzen von dünnwandigen Materialien wie Etiketten und Flachdeckel für Behälter in Kleinst- und Kleinmengen umfasst eine Stempelplatte für die Aufnahme einer Schneide und eine Matrize auf einer Matrizenplatte, wobei die Schneide und Matrize an einer Stanzmaschine befestigbar und gegeneinander verschiebbar gelagert sind, um aus Papier, Kunststoff, Metall oder einem Laminat aus einem dazwischen hindurchgeführten Materialband Etiketten und Deckel auszustanzen. Die Matrizenplatte zum Tragen der Matrize umfasst eine Ausnehmung zum Hindurchführen der ausgestanzten Werkstücke wie Etiketten oder Deckel. Auf dem an die Ausnehmung angrenzenden Randbereich in der Matrizenplatte ist eine Matrizenaufnahme befestigt, sodass auf der Matrizenaufnahme eine elastisch verformbare Zwischenplatte aufgelegt ist, wobei auf der Zwischenplatte die Matrize aufgelegt ist. Die Matrize kann in X- und Y-Richtung durch Befestigungsstifte spielfrei geführt und in Z-Richtung verschiebbar elastisch geführt gehalten sein.

Nach einem Ausführungsbeispiel kann die Matrizenaufnahme (in einer um die Ausnehmung umlaufenden Stufe eingelegt und befestigt sein.

Nach einem Ausführungsbeispiel kann die Zwischenplatte und darüber die Matrize auf die Matrizenaufnahme aufgelegt und durch die Befestigungsstifte geführt gehalten sein. Insbesondere können die Befestigungsstifte in Führungshülsen, die in der Matrizenaufnahme eingelassen sind, geführt sein. Insbesondere können in den Führungshülsen Magnete zum Einziehen der Befestigungsstifte und Halten der Matrize eingesetzt sein.

Nach einem Ausführungsbeispiel kann die Zwischenplatte lotrecht zu ihrer Oberfläche elastisch ausgebildet sein und mindestens eine mit einem elastischen Material, wie beispielsweise Gummi, beschichtete Oberfläche aufweisen oder als Ganzes aus einem elastischen Material bestehen.

Nach einem Ausführungsbeispiel kann in der Stempelplatte eine Vertiefung ausgebildet sein. Insbesondere kann in einer die Vertiefung umfassenden Nut an deren Grund ein federelastisches Ausgleichselement eingesetzt sein. In der Nut kann über dem Ausgleichselement eine Schneidenfassung angeordnet sein. Insbesondere kann die Schneidenfassung U-förmig ausgebildet sein. Die Schneidenfassung kann einen ersten und zweiten Schenkel umfassen, wobei zwischen den Schenkeln der U-förmigen Schneidenfassung eine Bandstahlschneide eingesetzt sein kann, deren Schneidkante die Schneidenfassung überragen kann. Die Schneidenfassung kann in der Nut auf dem Ausgleichselement elastisch gelagert und durch Halteelemente, die an der Stempelplatte angreifen, in der Nut gehalten sein.

Nach einem Ausführungsbeispiel kann in einer die Vertiefung umfassenden Nut an deren Grund ein Ausgleichselement eingesetzt sein. In der Nut kann über dem Ausgleichselement eine magnetische Schneidenunterlage in Gestalt eines Stützrings angeordnet sein. Über dem Stützring kann eine Tragplatte mit einer darauf ausgebildeten Raupe als Schneide aufliegen und durch den magnetischen Stützring gehalten sein. Nach einer Variante können im Stützring eine Mehrzahl von Magneten eingesetzt sein, durch welche die Tragplatte mit der Schneidraupe gehalten werden kann.

Nach einem Ausführungsbeispiel ist an der Stempelplatte mindestens eine Ausstosservorrichtung) mit einer Ausstossplatte angeordnet, mit welcher ausgestanzte Werkstücke durch die Ausnehmung in der Matrizenplatte in einen Stapelkanal ausstossbar sind.

Es gelingt durch den Einsatz von an sich bekannten Bandstahl-Schneidmessern, welche in Gestalt des Umfangs der zu stanzenden Etikette geformt sind, Etiketten auszustanzen. Solche Bandstahl-Werkzeuge sind äusserst kostengünstig in der Herstellung. Daher können, falls die Deckelmasse von Behältern, auf die Etiketten aufgebracht werden, ändern, innerhalb von Tagen neue Stempel hergestellt werden, die die neue oder geänderte Etikettenform erzeugen können. Auch die Matrize, welche für das Stanzen mit einem Bandstahl-Werkzeug notwendig ist, ist sehr kostengünstig herstellbar, da sie einzig eine verhältnismässig dünne Stahlplatte umfasst.

Anhand eines illustrierten Ausführungsbeispiels wird die Erfindung näher erläutert. Es zeigen:
- Figur 1: eine Explosionsdarstellung einer Stempelplatte einer Stanzvorrichtung mit dem Stanzmesser und dessen Tragkonstruktion in der Stempelplatte, Ansicht von unten,
- Figur 2: einen Vertikalschnitt durch die Stempelplatte und den Ausstosser,
- Figur 3: eine vergrösserte Darstellung des Bereichs A in Figur 2,
- Figur 4: eine Ansicht der Stempelplatte von unten mit montierten Schneidelementen,
- Figur 5: eine perspektivische Aufsicht auf die Stempelplatte,
- Figur 6: eine perspektivische Darstellung einer Matrizenplatte von oben mit in Explosionsdarstellung dargestellten Matrizenelementen,
- Figur 7: eine Aufsicht auf die zusammengestellte Matrizenplatte,
- Figur 8: einen Vertikalschnitt durch eine Matrizenplatte,
- Figur 9: eine vergrösserte Darstellung des Ausschnitts B in Figur 8,
- Figur 10: eine vergrösserte Darstellung der Magnethalterung für das Matrizenblech gemäss Figuren 6-9 und
- Figur 11: eine perspektivische Darstellung der weiteren Ausgestaltung des Stempels (ohne Stempelplatte) in perspektivischer Explosionsansicht von unten gemäss Figur.

In der Figur 1, welche eine Stempelplatte 1 in perspektivischer Darstellung von unten zeigt, ist im zentralen Bereich eine Vertiefung 3 ersichtlich, um welche herum eine Nut 5 eingelassen ist. Die Nut 5 dient zur Aufnahme eines Ausgleichselements 7 und einer Schneidenfassung 9. Die Schneidenfassung 9 weist im Querschnitt die Gestalt eines auf dem Kopf stehenden "U" auf. Weiter ist in der Figur 1 eine Bandstahlschneide 11 ersichtlich. Die Bandstahlschneide 11 ist derart dimensioniert, dass sie zwischen den beiden Schenkeln 9' und 9" der Schneidenfassung 9 einschiebbar ist und dort gehalten wird (vergleiche dazu auch Figuren 2 und 3). In Figur 3 ist zudem ersichtlich, dass das Ausgleichselement 7 einen Querschnitt in Trapezform aufweisen kann. Weiter ist ersichtlich, dass die Schneidenfassung 9 in der Nut 5 passgenau einlegbar ist und durch eine Befestigungsplatte 13 und eine Schraube 15 mit der Stempelplatte 1 verbindbar ist. Mittels der Befestigungsplatte 13 und der Schraube 15 wird die Schneidenfassung 9 in der Stempelplatte fixiert. Eine Anordnung der Befestigungsplatten 13 ist in der Figur 4 ersichtlich. Die Schneidkante 17 der Bandstahlschneide 11 überragt die Schneidenfassung 9 um einige Zehntelmillimeter. Die Stirnflächen der Schenkel 9' und 9" der Schneidenfassung 9 überragen ihrerseits die Unterseite der Stempelplatte 1 um einige Zehntelmillimeter.
Weiter ist in den Figuren 1 bis 4 eine Ausstosserplatte 19 dargestellt, deren Querschnitt kleiner ist als der Innenquerschnitt der Vertiefung 3 in der Stempelplatte 1 (vergl. Figur 1 und Figur 3). Die Ausstosserplatte 19 weist vorzugsweise eine Vielzahl von Bohrungen oder Löchern 23 auf, um am Ende des Ausstossvorgangs ein Ankleben des ausgestanzten Werkstücks durch ein Vakuum zu vermeiden. Die Ausstosserplatte 19 wird durch mindestens eine Ausstosservorrichtung 21 betätigt. Mit dieser Ausstosservorrichtung 21 wird das gestanzte Werkstück von der Stempelplatte 1 nach unten in einen Stapelkanal 73 befördert (siehe Figur 6). Die Betätigung der Ausstosservorrichtung 21 kann pneumatisch oder über einen Servoantrieb erfolgen. Der Aufbau der auf der Rückseite der Stempelplatte 1 angeordneten Ausstosservorrichtung 21 wird im Einzelnen nicht beschrieben (siehe Fig. 3 und 5). In der Figur 5 ist die Stempelplatte 1 von oben dargestellt und auf dieser ist wiederum eine erste und eine zweite Ausstosservorrichtung 21 sichtbar. Weiter sind Befestigungselemente für die Stempelplatte 1 an einer nicht dargestellten Stanzmaschine sichtbar. Diese Elemente werden weiter nicht näher beschrieben. In der Nähe der beiden Schmalseiten der Stempelplatte 1 sind Führungsbuchsen 25 zur präzisen Vertikalführung der Stempelplatte 1 eingezeichnet.

Die Figuren 6 bis 10 zeigen die Matrizenplatte 27. Die perspektivische Darstellung der Elemente der Matrizenplatte 27 zeigt letztere in Ansicht von schräg oben. In der Matrizenplatte 27 ist eine Durchgangsöffnung 29 für die Werkstücke sichtbar. Der Rand der Durchgangsöffnung 29 ist als Stufe 31 ausgebildet. Auf diese Stufe 31 kommt eine Matrizenaufnahme 33 zu liegen. Die Matrizenaufnahme 33 ist mit Schrauben 35 auf der Stufe 31 an der Matrizenplatte 27 befestigt. In der Matrizenaufnahme 33 sind in regelmässigen Abständen Bohrungen 37 ausgebildet, welche zur Aufnahme je eines Permanentmagneten 39 dienen (siehe Figur 9 und Figur 10). Jeder Permanentmagnet 39 ist in einer dafür vorgesehenen Führungshülse 43 unverschiebbar befestigt. Die axiale Länge bzw. Höhe der Permanentmagneten 39 ist derart bemessen, dass zwischen der Oberseite der Permanentmagneten 39 und der Unterkante der Befestigungsstifte 45 ein kleiner Freiraum 41 entsteht. Der Befestigungsstift 45 weist an seinem oberen Ende einen Flansch 49 auf.

Über der Matrizenaufnahme 33 kommt eine Zwischenlage 47 zu liegen. Die Zwischenlage 47 ist aus einem Dünnblech hergestellt, welches an der Ober- und/oder Unterseite eine Beschichtung aus Gummi oder einem anderen gummielastischen Material umfasst. Alternativ könnte die Zwischenplatte 47 auch als Gesamtes aus einem elastischen Material hergestellt sein. In der Zwischenplatte 47 sind Bohrungen 53 angebracht, welche direkt über den Bohrungen 37 in der Matrizenaufnahme 33 angeordnet sind. Die Bohrungen 53 weisen einen Durchmesser auf, der das Hindurchführen der Befestigungsstifte 45 mit geringem Spiel ermöglicht. Über dem Zwischenrahmen 51 kommt eine Matrize 55 zu liegen. An der Aussenkante der Matrize 55 sind lappenartige Ausbuchtungen 57 ausgebildet, in welchen eine durchgehende Ausnehmung für das Führen der Befestigungsstifte 45, auch Positionierstifte genannt, erlaubt. Die Ausbuchtungen 57 sind derart dimensioniert, dass der Flansch 49 der Befestigungsstifte 45 darauf anliegen kann. Wenn alle Elemente, welche die Matrize 55 halten, zusammengefügt sind, so wird letztere durch die Permanentmagnete 39 und die Befestigungsstifte 45, die aus Stahl bestehen, an die Matrizenaufnahme 33 bzw. die Matrizenplatte 27 angezogen und ortsfest gehalten. Durch die elastische Ausbildung der Zwischenlage 47 ist die Matrize 55 einerseits in der horizontalen Ebene (X/Y-Richtung) präzise gehalten; in der vertikalen Richtung (Z-Richtung) ist sie in geringem Masse elastisch getragen.

In einer weiteren Ausgestaltung der Erfindung gemäss Figur 11 tritt an die Stelle einer Bandstahlschneide eine raupenartig auf einer Tragplatte 59 ausgebildete im Querschnitt dreieckförmige Schneide 61. Die Tragplatte 59 umfasst ein Dünnblech, auf welchem die Schneide 61, zum Beispiel als Raupe aus einem hochfesten Stahl oder einer geeigneten Stahllegierung aufgebracht und durch einen Schleifvorgang als Schneide 61 aufbereitet worden ist. Die Tragplatte 59 umfasst mindestens an deren vier Ecken je eine Bohrung 63, durch welche je ein Positionierstift 65 mit geringem Spiel hindurchführbar ist und in der Stempelplatte 1 eingehalten wird. Die Tragplatte 59 liegt analog zur ersten Ausgestaltung gemäss den Figuren 1 bis 5 im Bereich unter der Schneide 61 auf einem Stützring 67 oder einem Stützring 67 mit darin eingesetzten Magneten 71, der in der ersten Ausgestaltung der Schneidenfassung 9 entspricht, auf. Der Stützring 67 ist wiederum auf einem Ausgleichselement 69 abgestützt. Das Ausgleichselement 69 entspricht demjenigen mit dem Referenzzeichen 7 im ersten Ausführungsbeispiel. Das Ausgleichselement 69 und der Stützring sind auf der Stempelplatte 1 aufliegend gehalten. Die Ausgleichselemente 7 und 69 sind aus Kunststoff, z. B. Polyurethan (PE) hergestellt. Diese tragen die Schneiden "federnd".

In beiden Ausgestaltungen der Erfindung sind die Bandstahlschneide 11 bzw. die Schneide 61 auf der Tragplatte 59 in Y-Richtung, das heisst senkrecht zu der Oberfläche der Stempelplatte 1 elastisch getragen. Diese Ausgestaltung ermöglicht es bzw. bewirkt, dass beim Stanzen eines Werkstücks, sei es nun Papier, Metall oder Kunststofffolie, die Schneidkraft über den gesamten Umfang des Werkstücks gleichmässig auf dieses verteilt wirken kann. Allfällige Dickenunterschiede des Werkstücks oder Toleranzen im Werkzeug werden dadurch 100%ig ausgeglichen. Damit kann das Schneiden einerseits mit mässiger Schneidkraft erfolgen, welche die Stanzmaschine ohne Weiteres aufnehmen kann, und andererseits erfolgt das Schneiden mit Sicherheit entlang des gesamten Umfangs des Werkstücks gleichmässig und daher vollständig. Versuche haben gezeigt, dass die Schneidkraft bei elastisch gelagerten Schneiden bis zu 90% niedriger sein kann.

## Patentansprüche

1. Vorrichtung zum Stanzen von dünnwandigen Materialien wie Etiketten und Flachdeckel für Behälter in Kleinst- und Kleinmengen, umfassend eine Stempelplatte (1) für die Aufnahme einer Schneide (11,61) und eine Matrize (55) auf einer Matrizenplatte (27), welche Schneide (11,61) und Matrize (55) an einer Stanzmaschine befestigbar und gegeneinander verschiebbar gelagert sind, um aus Papier, Kunststoff, Metall oder einem Laminat aus einem dazwischen hindurchgeführten Materialband Etiketten und Deckel auszustanzen, wobei die Matrizenplatte (27) zum Tragen der Matrize
(55) eine Ausnehmung (29) zum Hindurchführen der ausgestanzten Werkstücke wie Etiketten oder Deckel umfasst
**dadurch gekennzeichnet, dass** auf dem an die Ausnehmung (29) angrenzenden Randbereich in der Matrizenplatte (27) eine Matrizenaufnahme (33) befestigt ist,
- dass auf der Matrizenaufnahme (33) eine elastisch verformbare Zwischenplatte (47) aufgelegt ist,
- dass auf der Zwischenplatte (47) die Matrize (55) aufgelegt ist.

2. Vorrichtung nach Anspruch 1, **dadurch gekennzeichnet, dass** die Matrize (55) in X- und Y-Richtung durch
Befestigungsstifte (45) spielfrei geführt und in Z-Richtung verschiebbar elastisch geführt gehalten ist.

3. Vorrichtung nach einem der Ansprüche 1 oder 2, **dadurch gekennzeichnet, dass** die Matrizenaufnahme (33) in einer um die Ausnehmung (29) umlaufenden Stufe (31) eingelegt und befestigt ist.

4. Vorrichtung nach einem der Ansprüche 1 bis 3, **dadurch gekennzeichnet, dass** die Zwischenplatte (47) und darüber die Matrize (55) auf die Matrizenaufnahme (33) aufgelegt und durch die Befestigungsstifte (45) geführt gehalten sind.

5. Vorrichtung nach Anspruch 4, **dadurch gekennzeichnet, dass** die Befestigungsstifte (45) in Führungshülsen (43), die in der Matrizenaufnahme (33) eingelassen sind, geführt sind.

6. Vorrichtung nach Anspruch 5, **dadurch gekennzeichnet, dass** in den Führungshülsen (43) Magnete (39) zum Einziehen der Befestigungsstifte (45) und Halten der Matrize (55) eingesetzt sind.

7. Vorrichtung nach einem der vorhergehenden Ansprüche, **dadurch gekennzeichnet, dass** die Zwischenplatte (47) lotrecht zu ihrer Oberfläche elastisch ausgebildet ist und mindestens eine mit einem elastischen Material, wie beispielsweise Gummi beschichtete Oberfläche aufweist oder als Ganzes aus einem elastischen Material besteht.

8. Vorrichtung nach einem der vorhergehenden Ansprüche, **dadurch gekennzeichnet, dass** in der Stempelplatte (1) eine Vertiefung (3) ausgebildet ist.

9. Vorrichtung nach Anspruch 8, **dadurch gekennzeichnet, dass** in einer die Vertiefung (3) umfassenden Nut (5) an deren Grund ein federelastisches Ausgleichselement (7) eingesetzt ist.

10. Vorrichtung nach Anspruch 9, **dadurch gekennzeichnet, dass** in der Nut (5) über dem Ausgleichselement (7) eine Schneidenfassung (9) angeordnet ist.

11. Vorrichtung nach Anspruch 10, **dadurch gekennzeichnet, dass** die Schneidenfassung (9) U-förmig ausgebildet ist.

12. Vorrichtung nach Anspruch 11, **dadurch gekennzeichnet, dass** die Schneidenfassung (9) einen ersten und zweiten Schenkel (9',9") umfasst, wobei zwischen den Schenkeln (9',9") der U-förmigen Schneidenfassung (9) eine Bandstahlschneide (11) eingesetzt ist, deren Schneidkante (17) die Schneidenfassung (9) überragt.

13. Vorrichtung nach Anspruch 12, **dadurch gekennzeichnet, dass** die Schneidenfassung (9) in der Nut (5) auf dem Ausgleichselement (7) elastisch gelagert und durch Halteelemente (15), die an der Stempelplatte (1) angreifen, in der Nut (5) gehalten ist.

14. Vorrichtung nach einem der Ansprüche 8 bis 13, **dadurch gekennzeichnet, dass** in einer die Vertiefung (3) umfassenden Nut (5) an deren Grund ein Ausgleichselement (7) eingesetzt ist.

15. Vorrichtung nach Anspruch 14, **dadurch gekennzeichnet, dass** in der Nut (5) über dem Ausgleichselement (7) eine magnetische Schneidenunterlage in Gestalt eines Stützrings (67) angeordnet ist.

16. Vorrichtung nach Anspruch 15, **dadurch gekennzeichnet, dass** über dem Stützring (67) eine Tragplatte (59) mit einer darauf ausgebildeten Raupe als Schneide (61) aufliegt und durch den magnetischen Stützring (67) gehalten ist.

17. Vorrichtung nach Anspruch 16, **dadurch gekennzeichnet, dass** im Stützring (67) eine Mehrzahl von Magneten (71) eingesetzt sind, durch welche die Tragplatte (59) mit der Schneidraupe (61) gehalten wird.

18. Vorrichtung nach einem der vorhergehenden Ansprüche, **dadurch gekennzeichnet, dass** an der Stempelplatte (1) mindestens eine Ausstosservorrichtung (21) mit einer Ausstossplatte (19) angeordnet ist, mit welcher ausgestanzte Werkstücke durch die Ausnehmung (29) in der Matrizenplatte (27) in einen Stapelkanal (73) ausstossbar sind.

## Claims

1. A device for punching thin-walled materials, such as labels and flat lids for containers, in micro and small quantities, comprising a stamp plate (1) for receiving a blade (11, 61) and a die (55) on a die plate (27), which blade (11, 61) and die (55) can be fastened to a punching machine and are displaceably mounted against one another, in order to punch out labels and lids made of paper, plastic, metal or a laminate from a material strip guided through therebetween, wherein, in order to support the die (55), the die plate (27) comprises a recess (29) for guiding through the punched-out workpieces such as labels or lids,
**characterized in that** a die receptacle (33) is fastened to the edge area adjacent to the recess (29) in the die plate (27),
- an elastically deformable intermediate plate (47) is placed on the die receptacle (33),
- the die (55) is placed on the intermediate plate (47).

2. The device according to Claim 1, **characterized in that** the die (55) is guided without play in the X and Y direction by means of fastening pins (45) and is displaceably and elastically held and guided in the Z direction.

3. The device according to any one of Claims 1 or 2, **characterized in that** the die receptacle (33) is lodged and fastened in a circumferential step (31) around the recess (29) .

4. The device according to any one of Claims 1 to 3, **characterized in that** the intermediate plate (47) and, above, the die (55) are placed on the die receptacle (33) and are guided and held by the fastening pins (45).

5. The device according to Claim 4, **characterized in that** the fastening pins (45) are guided in guide sleeves (43), which are recessed in the die receptacle (33).

6. The device according to Claim 5, **characterized in that** magnets (39) for retracting the fastening pins (45) and holding the die (55) are inserted in the guide sleeves (43).

7. The device according to any one of the preceding claims, **characterized in that** the intermediate plate (47) is configured elastically perpendicular to its surface and has at least one surface coated with an elastic material such as, for example, rubber or, as a whole, consists of an elastic material.

8. The device according to any one of the preceding claims, **characterized in that** a cavity (3) is configured in the stamp plate (1).

9. The device according to Claim 8, **characterized in that** a resilient compensating element (7) is inserted in a groove (5) comprising the cavity (3) at the bottom thereof.

10. The device according to Claim 9, **characterized in that** a blade mounting (9) is arranged in the groove (5) above the compensating element (7).

11. The device according to Claim 10, **characterized in that** the blade mounting (9) is configured in a U-shape.

12. The device according to Claim 11, **characterized in that** the blade mounting (9) comprises a first and second leg (9',9"), wherein a steel strip blade (11) is inserted between the legs (9',9") of the U-shaped blade mounting (9), the cutting edge (17) of which blade projects beyond the blade mounting (9) .

13. The device according to Claim 12, **characterized in that** the blade mounting (9) is elastically mounted on the compensating element (7) in the groove (5) and is held in the groove (5) by retaining elements (15) which act on the stamp plate (1).

14. The device according to any one of Claims 8 to 13, **characterized in that** a compensating element (7) is inserted in a groove (5) comprising the cavity (3) at the bottom thereof.

15. The device according to Claim 14, **characterized in that** a magnetic blade support in the form of a bearing ring (67) is arranged in the groove (5) above the compensating element (7) .

16. The device according to Claim 15, **characterized in that** a supporting plate (59) having a track configured thereon as a blade (61) rests above the bearing ring (67) and is held by the magnetic bearing ring (67).

17. The device according to Claim 16, **characterized in that** a plurality of magnets (71) are inserted in the bearing ring (67), by means of which the supporting plate (59) having the cutting track (61) is held.

18. The device according to any one of the preceding claims, **characterized in that** at least one ejector device (21) having an ejection plate (19) is arranged on the stamp plate (1), with which ejection plate punched-out workpieces can be ejected through the recess (29) in the die plate (27) into a stacking channel (73).

## Revendications

1. Dispositif pour la découpe de matériaux à parois minces, tels que des étiquettes et des couvercles plats pour récipients en petites quantités et en quantités minimales, comprenant une plaque porte-poinçon (1) pour l'accueil d'une lame (11, 61) et une matrice (55) sur une plaque de matrice (27), ladite lame (11, 61) et ladite matrice (55) pouvant être fixées et montées de façon déplaçable l'une par rapport à l'autre sur une machine à découper, afin de découper des étiquettes et des couvercles à partir d'une bande de matériau insérée entre elles, en papier, en plastique, en métal ou en un matériau composite, la plaque de matrice (27) pour porter la matrice (55) comprenant un évidement (29) pour le passage des pièces à usiner découpées, comme des étiquettes ou des couvercles,
**caractérisé en ce que**, dans la plaque de matrice (27), un logement de matrice (33) est fixé sur la zone de bord adjacente à l'évidement (29),
- **en ce qu'**une plaque intermédiaire (47) élastiquement déformable est posée sur le logement de matrice (33),
- **en ce que** la matrice (55) est posée sur la plaque intermédiaire (47).

2. Dispositif selon la revendication 1, **caractérisé en ce que** la matrice (55) est guidée sans jeu dans les directions X et Y par des chevilles de fixation (45) et est maintenue et guidée de façon élastiquement déplaçable dans la direction Z.

3. Dispositif selon l'une des revendications 1 ou 2, **caractérisé en ce que** le logement de matrice (33) est inséré et fixé dans un rebord (31) situé sur la circonférence de l'évidement (29).

4. Dispositif selon l'une des revendications 1 à 3, **caractérisé en ce que** la plaque intermédiaire (47) et, par-dessus, la matrice (55) sont posées sur le logement de matrice (33) et sont maintenues et guidées par les chevilles de fixation (45).

5. Dispositif selon la revendication 4, **caractérisé en ce que** les chevilles de fixation (45) sont guidées dans des douilles de guidage (43), lesquelles sont intégrées au logement de matrice (33).

6. Dispositif selon la revendication 5, **caractérisé en ce que** des aimants (39) sont placés dans les douilles de guidage (43) pour l'introduction des chevilles de fixation (45) et le maintien de la matrice (55).

7. Dispositif selon l'une quelconque des revendications précédentes, **caractérisé en ce que** la plaque intermédiaire (47) est formée de façon élastique perpendiculaire par rapport à sa surface et présente au moins une surface revêtue d'un matériau élastique, comme du caoutchouc, par exemple, ou se compose en totalité d'un matériau élastique.

8. Dispositif selon l'une quelconque des revendications précédentes, **caractérisé en ce qu'**un renfoncement (3) est formé dans la plaque porte-poinçon (1).

9. Dispositif selon la revendication 8, **caractérisé en ce qu'**un élément de compensation (7) à élasticité de ressort est placé dans une rainure (5) sur la périphérie du renfoncement (3), dans le fond de celle-ci.

10. Dispositif selon la revendication 9, **caractérisé en ce qu'**un support de lame (9) est disposé dans la rainure (5) au-dessus de l'élément de compensation (7).

11. Dispositif selon la revendication 10, **caractérisé en ce que** le support de lame (9) est formé en U.

12. Dispositif selon la revendication 11, **caractérisé en ce que** le support de lame (9) comprend un premier et un deuxième bras (9', 9"), une lame à feuillard étant placée entre les bras (9', 9") du support de lame (9) en forme de U, l'arête (17) de la lame à feuillard dépassant hors du support de lame (9).

13. Dispositif selon la revendication 12, **caractérisé en ce que** le support de lame (9) est monté de façon élastique dans la rainure (9) sur l'élément de compensation (7) et est maintenu dans la rainure par des éléments de maintien (15) qui font contact avec la plaque porte-poinçon (1).

14. Dispositif selon l'une quelconque des revendications 8 à 13, **caractérisé en ce qu'**un élément de compensation (7) est placé dans une rainure (3) sur la périphérie du renfoncement (3), dans le fond de celle-ci.

15. Dispositif selon la revendication 14, **caractérisé en ce qu'**une base de lame magnétique est disposée dans la rainure (5) au-dessus de l'élément de compensation (7), sous la forme d'une bague d'appui (67).

16. Dispositif selon la revendication 15, **caractérisé en ce qu'**une plaque de support (59) avec une chenille formée sur celle-ci comme lame (61) est posée au-dessus de la bague d'appui (67) et est maintenue par la bague d'appui magnétique (67).

17. Dispositif selon la revendication 16, **caractérisé en ce qu'**une pluralité d'aimants (71) sont placés dans la bague d'appui (67), par lesquels la plaque de support (59) est maintenue avec la chenille de coupe (61).

18. Dispositif selon l'une quelconque des revendications précédentes, **caractérisé en ce qu'**au moins un dispositif éjecteur (21) avec une plaque d'éjection (19) est disposé sur la plaque porte-poinçon (1), avec lequel des pièces à usiner découpées peuvent être éjectées dans un canal d'empilage (73), par l'évidement (29) dans la plaque de matrice (27).
